# EUROPÄISCHE PATENTSCHRIFT

(11) **EP 1 047 602 B1**
(45) Veröffentlichungstag und Bekanntmachung des Hinweises auf die Patenterteilung: **09.01.2002**
(21) Anmeldenummer: 98952702.3
(22) Anmeldetag: 12.10.1998
(51) Int. Cl.: B65D 1/20

(54) **TRANSPORTGEBINDE FÜR FLÜSSIGKEITEN**
TRANSPORT DRUM FOR LIQUIDS
FUT DE TRANSPORT POUR LIQUIDES

(30) Priorität: 21.10.1997 DE 19746344
(43) Veröffentlichungstag der Anmeldung: 02.11.2000
(73) Patentinhaber: MERCK PATENT GmbH, 64293 Darmstadt (DE)
(72) Erfinder: HORN, Joachim, D-64342 Seeheim-Jugenheim (DE); BENZINGER, Martin, D-64720 Michelstadt (DE); SCHWORTSCHIK, Thomas, D-68535 Edingen (DE)
(86) Internationale Anmeldenummer: EP9806465
(87) Internationale Veröffentlichungsnummer: WO9920535

(56) Entgegenhaltungen:
- WO-A-91/06503
- WO-A-91/13811
- DE-A- 4 141 774
- GB-A- 1 188 522
- US-A- 4 966 293
- US-A- 5 544 777

## Beschreibung

Die Erfindung betrifft ein Transportgebinde aus Kunststoff für Flüssigkeiten, insbesondere hochreine Flüssigkeiten, mit einem von einer Behälteroberwand zum Behälterboden reichenden Tauchrohr. derartige Transportgebinde dienen zum Transport von Flüssigkeiten. Insbesondere beim Einsatz für hochreine Flüssigkeiten, bei denen eine Verunreinigung durch Umgebungseinflüsse vermieden werden muß, wird zum Entleeren ein Tauchrohr benötigt, das angenähert bis zum Behälterboden reicht und an seinem oberen Ende mit einer Anschlußverschraubung versehen ist.

Bei bekannten Transportgebinden der oben genannten Gattung besteht das Tauchrohr üblicherweise aus anderem Kunststoff-Material als der durch Blasformen hergestellte Behälter des Transportgebindes. Solche Tauchrohre werden dichtend in der Behälteroberwand befestigt. Der hierdurch bedingte Arbeits- und Kostenaufwand ist beträchtlich; außerdem sind zusätzliche Maßnahmen zur Qualitätssicherung erforderlich.

Es sind auch Plastikbehälter für Flüssigkeiten bekannt (siehe z.B. WO-A- 91 06503), bei denen das bis nahe auf den Boden reichende Tauchrohr einstückig im Behälter angeformt und in einem inneren Vorsprung, der längst einer Mantellinie der Behälterwand verläuft, ausgebildet ist. Bei dem Transport und der Lagerung von Chemikalien werden aber an die Haltbarkeit und Stabilität der Behälter aus Sicherheitsgründen hohe Anforderungen gestellt.

Aufgabe der Erfindung ist es daher, ein Transportgebinde der eingangs genannten Gattung so auszubilden, daß es mit verhältnismäßig geringem Aufwand hergestellt werden kann, insbesondere keine Maßnahmen zur nachträglichen Anbringung eines Tauchrohres erforderlich sind und hohe Anforderungen an Stabilität erfüllt werden.

Diese Aufgabe wird erfindungsgemäß dadurch gelöst, daß Versteifungsrippen das einstückig im Transportgebinde angeforme Tauchrohr im inneren Vorsprung halten.

Das Tauchrohr wird schon bei der Herstellung des Kunststoffbehälters des Transportgebindes hergestellt, so daß keine weiteren Fertigungs- und Montagearbeiten erforderlich sind.

Im Vergleich zu Transportgebinden mit gesondert anzubringendem Tauchrohr ist bei gleicher Fertigungslosgröße die Herstellung des Kunststoffbehälters nicht wesentlich teurer, wobei aber der Aufwand für die gesonderte Anbringung eines Tauchrohres entfällt. Die einstückige Ausführung des Tauchrohres ermöglicht in einfacher Weise die Anbringung eines Füllstandssensors.

Die durch die einstückige Ausführung des Tauchrohres bedingte Verringerung der Anzahl der Baukomponenten des Transportgebindes verringert ebenfalls den Herstellungsaufwand und verringert zugleich auch die Fehlermöglichkeiten bei der Montage und bei der Handhabung. Der Reinigungsaufwand wird zusätzlich verringert.

Erfindungsgemäß ist das Tauchrohr in einem inneren, längs einer Mantellinie verlaufenden Vorsprung der im wesentlichen zylindrischen Behälterwand des Transportgebindes ausgebildet und von Versteifungsrippen gehalten. Durch die feste, einstückige Verbindung des Tauchrohres mit der Behälterwand wird das Tauchrohr über seine gesamte Länge an der Behälterwand festgelegt, so daß Biegebeanspruchungen, die durch Flüssigkeitsbewegungen bei einem frei in das Transportgebinde ragenden Tauchrohr auftreten könnten, vollständig vermieden werden. Insbesondere ist es auch nicht erforderlich, am unteren, in das Tauchgebinde ragenden Ende des Tauchrohrs eine gesonderte Befestigung vorzusehen, wie dies bei bekannten Transportgebinden mit frei in das Behälterinnere ragenden Tauchrohren zumindest bei größerer Tauchrohrlänge erforderlich sein kann.

Vorzugsweise ist das Transportgebinde ein durch Blasformen hergestellter Hohlkörper.

Für den Einsatz für hochreine Chemikalien ist es zweckmäßig, das Transportgebinde als Hohlkörper durch Koextrusions-Blasformen herzustellen, wobei das im Hinblick auf die aufzunehmenden Chemikalien besonders ausgewählte Innenwandmaterial sowohl die Behälterinnenwand als auch das Tauchrohr auskleidet, so daß alle produktberührten Oberflächen von diesem Innenwandmaterial gebildet werden.

Weitere vorteilhafte Ausgestaltungen des Erfindungsgedankens sind Gegenstand weiterer Unteransprüche.

Nachfolgend werden Ausführungsbeispiele näher beschrieben, die in der Zeichnung dargestellt sind. Es zeigt:
Fig. 1 ein Transportgebinde für Flüssigkeiten in einem Längsschnitt,
Fig. 2 eine Draufsicht auf das Transportgebinde nach Fig. 1,
Fig. 3 einen vergrößerten Teilschnitt längs der Linie III-III in Fig. 1,
Fig. 4 eine Seitenansicht des Transportgebindes nach Fig. 1 in Richtung des Pfeiles IV,
Fig. 5 eine abgewandelte Ausführungsform eines Transportgebindes in einem Längsschnitt entsprechend der Fig. 1 und
Fig. 6 einen vergrößerten Teilschnitt längs der Linie VI-VI in Fig. 5.

Das in den Fig. 1-4 dargestellte, vollständig aus Kunststoff bestehende Transportgebinde dient zur Aufnahme, Lagerung und zum Transport von hochreinen Flüssigkeiten. Es ist durch Blasformen hergestellt und besteht beispielsweise aus Polyethylen (PE).

Ein einstückig angeformtes Tauchrohr 1 reicht von einer Behälteroberwand 2 bis zu einer in geringem Abstand über einem Behälterboden 3 liegenden Stelle. Wie man insbesondere aus Fig. 3 erkennt, ist das Tauchrohr 1 in einem inneren Vorsprung 4 ausgebildet, der längs einer Mantellinie der im wesentlichen zylindrischen Behälterwand 5 verläuft. Versteifungsrippen 4a halten das Tauchrohr 1.

Das Tauchrohr 1 ist an seinem in der Behälteroberwand 2 mündenden Rohrende mit einer Anschlußverschraubung 6 versehen. Hierzu ist am oberen Rohrende ein Innengewinde ausgebildet, in das eine Entnahmeverschraubung eingeschraubt werden kann. Das Tauchrohr 1 dient als Entnahmerohr zum Entleeren des Transportgebindes.

Wie in den Fig. 1 und 2 gezeigt, ist in der Behälteroberwand 2 mindestens eine Verschlußöffnung 7 vorgesehen, die ebenfalls ein Innengewinde zur Aufnahme eines Schraubverschlusses aufweisen kann. In Fig. 2 ist mit einer strichpunktierten Linie angedeutet, daß eine weitere Verschlußöffnung 8 in gleicher Ausführung wie die Verschlußöffnung 7 in der Behälteroberwand 2 vorgesehen sein kann.

Wie man aus den Fig. 1 und 4 erkennt, ist das Tauchrohr 1 an seiner im Bereich der Behälteroberwand 2 liegenden Mündung verbreitert, um ausreichenden Platz für die Anschlußverschraubung 6 zu schaffen. Die Anschlußverschraubung kann mit einer füllungsbezogenen mechanischen Verschlüsselung versehen werden, die bei der Herstellung der Entnahmevorrichung eine Verwechslung mit einem gleichartigen Behälter, der ein anderes Produkt enthält, ausschließt.

Während das Transportgebinde bei der in den Fig. 1-4 dargestellten Ausführungsform vollständig und einstückig aus Kunststoff besteht, ist bei der Ausführung nach den Fig. 5 und 6 vorgesehen, daß ein mit dem einstückig angeformten Tauchrohr 1 versehener Innenbehälter 8 aus Kunststoff, der im wesentlichen der Ausführung nach den Fig. 1 und 4 entspricht, in einen Außenbehälter 9 aus Stahl eingesetzt ist. Der Außenbehälter 9 besteht vorzugsweise aus Edelstahl und dient im wesentlichen zur mechanischen Verstärkung des Transportgebindes. Sein Deckel 10 weist im Bereich der Mündung des Tauchrohres 1 und des Verschlusses 7 (sowie ggf. des weiteren Verschlusses 8) jeweils eine Zugangsöffnung 11 bzw. 12 auf.

Bei der Verwendung für hochreine Flüssigkeiten kann das in den Fig. 1-4 gezeigte einstückige Transportgebinde bzw. der Innenbehälter 8 bei der Ausführung gemäß Fig. 5 und 6 durch Koextrusions-Blasformen hergestellt sein, wobei ein im Hinblick auf die aufzunehmende Flüssigkeit besonders ausgewähltes Innenwandmaterial sowohl die Behälterinnenwand als auch das Tauchrohr 1 auskleidet.

Das Transportgebinde kann in unterschiedlichen Größen und Formen ausgeführt sein. Beispielsweise können die dargestellten Ausführungsformen mit einer Höhe von etwa 900 mm und einem Durchmesser von etwa 600 mm ausgeführt werden, so daß sie ein Bruttovolumen von etwa 200 I haben.

## Patentansprüche

1. Transportgebinde aus Kunststoff für Flüssigkeiten mit einem von einer Behälteroberwand zum Behälterboden reichenden Tauchrohr, wobei das Tauchrohr (1) einstückig im Transportgebinde angeformt ist, das Tauchrohr (1) in einem inneren Vorsprung (4) ausgebildet ist und dieser Vorsprung (4) längs einer Mantellinie, der im wesentlichen zylindrischen Behälterwand (5) des Transportgebindes verläuft, **dadurch gekennzeichnet, dass** Versteifungsrippen (4a) das Tauchrohr (1) im Vorsprung (4) halten.

2. Transportgebinde nach Anspruch 1, **dadurch gekennzeichnet, dass** es ein durch Blasformen hergestellter Hohlkörper ist.

3. Transportgebinde nach Anspruch 2, **dadurch gekennzeichnet, dass** es ein durch Koextrusions-Blasformen hergestellter Hohlkörper ist und dass das Innenwandmaterial sowohl die Behälterinnenwand als auch das Tauchrohr (1) auskleidet.

4. Transportgebinde nach Anspruch 1, **dadurch gekennzeichnet, dass** das Tauchrohr (1) an seinem in der Behälteroberwand (2) mündenden Rohrende mit einer Anschlußverschraubung (6) versehen ist.

5. Transportgebinde nach Anspruch 1, **gekennzeichnet durch** einen mit dem einstückig angeformten Tauchrohr (1) versehenen Innnenbehälter (8) aus Kunststoff, der in einen Außenbehälter (9) aus Stahl eingesetzt ist.

6. Transportgebinde nach Anspruch 5,**dadurch gekennzeichnet, daß** der Deckel (10) des Stahl-Außenbehälters (9) im Bereich der Mündung des Tauchrohres (1) und mindestens eines Verschlusses (7) jeweils eine Zugangsöffnung (11 zw. 12) aufweist.

## Claims

1. Plastic transporting container for liquids, having a submersion tube which extends from a top wall of the container to the container base, the submersion tube (1) being integrally formed in the transporting container, the submersion tube (1) being formed in an inner protrusion (4), and this protrusion (4) running along a surface line of the essentially cylindrical container wall (5) of the transporting container, **characterized in that** the submersion tube (1) is retained in the protrusion (4) by stiffening ribs (4a).

2. Transporting container according to Claim 1, **characterized in that** it is a hollow body produced by blow moulding.

3. Transporting container according to Claim 2, **characterized in that** it is a hollow body produced by coextrusion blow moulding, and **in that** the inner-wall material coats both the inner wall of the container and the submersion tube (1).

4. Transporting container according to Claim 1, **characterized in that**, at its end which opens out in the top wall (2) of the container, the submersion tube (1) is provided with a screw-connection device (6).

5. Transporting container according to Claim 1, **characterized by** a plastic inner container (8) which is provided with the integrally formed submersion tube (1) and is introduced into a steel outer container (9).

6. Transporting container according to Claim 5, **characterized in that**, in the region where the submersion tube (1) opens out and in the region of at least one closure (7), the cover (10) of the steel outer container (9) has in each case one access opening (11 or 12, respectively).

## Revendications

1. Fût de transport en matière plastique pour liquides comportant un tube plongeur, qui s'étend depuis une paroi supérieure du récipient jusqu'au fond du récipient, et dans lequel le tube plongeur (1) est formé d'un seul tenant dans le fût de transport, le tube plongeur (1) est formé dans une partie saillante intérieure (4), cette partie saillante (4) s'étend le long d'une génératrice de la paroi essentiellement cylindrique (5) du fût de transport, **caractérisé en ce que** des nervures de renforcement (4a) retiennent le tube plongeur (1) dans la partie saillante (4).

2. Fût de transport selon la revendication 1, **caractérisé en ce qu'**il s'agit d'un corps creux fabriqué par formage par soufflage.

3. Fût de transport selon la revendication 2, **caractérisé en ce qu'**il s'agit d'un corps creux fabriqué au moyen d'un formage par soufflage avec coextrusion, et que le matériau de paroi intérieur habille aussi bien la paroi intérieure du récipient que le tube plongeur (1).

4. Fût de transport selon la revendication 1, **caractérisé en ce que** le tube plongeur (1) comporte, au niveau de son extrémité débouchant dans la paroi supérieure du récipient (2), un élément de raccordement par vissage (6).

5. Fût de transport selon la revendication 1, **caractérisé par** un récipient intérieur (8) en matière plastique, qui est équipé d'un tube plongeur (1) formé d'un seul tenant et est inséré dans un récipient extérieur (9) en acier.

6. Fût de transport selon la revendication 5, **caractérisé en ce que** le couvercle (10) du récipient extérieur en acier (9) possède respectivement une ouverture d'accès (11 ou 12) dans la zone de l'embouchure du tube plongeur (1) et d'au moins un dispositif de fermeture (7).
